# EUROPÄISCHE PATENTSCHRIFT

(11) **EP 1 964 912 B1**
(45) Veröffentlichungstag und Bekanntmachung des Hinweises auf die Patenterteilung: **09.06.2010**
(21) Anmeldenummer: 08002146.2
(22) Anmeldetag: 06.02.2008
(51) Int. Cl.: C11D 3/02, C11D 3/12

(54) **Reinigungsmittel für die Sohle eines Bügeleisens**
Cleaning composition for the sole of an iron
Composition nettoyante d'une semelle de fer à repasser

(30) Priorität: 08.02.2007 DE 102007006253
(43) Veröffentlichungstag der Anmeldung: 03.09.2008
(73) Patentinhaber: Zimmerer, Tabitha, 4125 Riehen (CH); Comtag AG, 6330 Cham (CH)
(72) Erfinder: Zimmerer, Tabitha, CH-4125 Riehen (CH)
(74) Vertreter: Goy, Wolfgang

(56) Entgegenhaltungen:
- EP-A- 0 238 956
- WO-A-03/078691
- US-A- 3 644 210
- US-A1- 2003 022 804
- US-A1- 2005 256 025
- ZIOLKOWSKY B: "REINIGUNGSVERFAHREN FUER METALLE" SOFW-JOURNAL SEIFEN, OELE, FETTE, WACHSE, VERLAG FUR CHEMISCHE INDUSTRIE, AUGSBURG, DE, Bd. 125, Nr. 5, 1. Mai 1999 (1999-05-01), Seiten 82-84, XP000835199 ISSN: 0942-7694

## Beschreibung

Die Erfindung betrifft ein Reinigungsmittel für die Sohle eines Bügeleisens.

Um die Sohle eines Bügeleisens von Zeit zu Zeit zu reinigen, ist es bekannt, mittels eines wachsartigen Stiftes das Reinigungsmittel auf die Sohle des Bügeleisens aufzutragen. Dabei muß das Reinigungsmittel im heißen Zustand auf die Sohle des Bügeleisens aufgetragen werden.

Der Nachteil bei diesem Reinigungsmittel besteht darin, daß eine vollständige Reinigung der Sohle des Bügeleisens nicht immer möglich ist, d. h. es bleiben immer noch Schmutzreste übrig. Ein weiterer Nachteil besteht darin, daß sich bei Dampfbügeleisen in den Löchern der Sohle das wachsartige Reinigungsmittel festsetzt.

Davon ausgehend liegt der Erfindung die **Aufgabe** zugrunde, ein verbessertes Reinigungsmittel zum Reinigen der Bügelfläche eines Bügeleisens zu schaffen.

Die technische **Lösung** ist gekennzeichnet durch die Merkmale im Kennzeichen des Anspruchs 1.

Damit ist ein in flüssiger Form vorliegendes Reinigungsmittel für die Sohle eines Bügeleisens bereitgestellt, welches eine mühelose Reinigung ermöglicht und den Schmutz problemlos von der Oberfläche ablöst. Die Grundidee bei diesem Reinigungsmittel liegt in einem basischen, alkalisierenden Mittel mit einem pH-Wert im Bereich von 10 bis 15. Dabei ist in diesem Reinigungsmittel - gewissermaßen als Puffer - eine Alkalireserve integriert. Bei den Basen handelt es sich im engeren Sinne um alle Verbindungen, welche in der wässrigen Lösung in der Lage sind, Hydroxid-lonen, d. h. OH-lonen zu bilden, also den pH-Wert einer Lösung zu erhöhen.

Vorzugsweise handelt es sich gemäß der Weiterbildung in Anspruch 2 bei der Base um ein Alkalihydroxid, insbesondere NaOH oder KOH.

Dabei ist die Base in der wässrigen Lösung zu 0,5 bis 50 Gew.-%, insbesondere 0,5 bis 15 Gew.-%, insbesondere etwa 3 Gew.-% enthalten.

Der Korrosionsinhibitor soll ein Korrodieren der Sohle des Bügeleisens verhindern.

Der Dispergator hat die Aufgabe, die optimale Durchmischung von mehreren an sich nicht mischbaren Phasen (Substanzen) zu ermöglichen oder zu stabilisieren.

Das Tensid kann anionisch, kationisch oder amphoter sein. Durch diese Tenside wird der Reinigungseffekt des erfindungsgemäßen Reinigungsmittels erhöht.

Der besondere Effekt von Calciumcarbonat sowie Calciumbicarbonat ist Folgender: Bei Normaltemperatur besitzt Calciumcarbonat bzw. Calciumbicarbonat einen ph-Wert, welcher für den Menschen, insbesondere für dessen Haut ungefährlich ist. Sobald aber das Calciumcarbonat bzw. Calciumbicarbonat erwärmt wird, wie dies bei der warmen Sohle eines Bügeleisens der Fall ist, erhöht sich der ph-Wert. Dadurch wird aber die Reinigungswirkung gleichermaßen erhöht.

Eine weitere Weiterbildung schlägt gemäß Anspruch 3 vor, daß das Reinigungsmittel erwärmt wird. Dies erfolgt bei der Reinigung der Sohle des Bügeleisens dadurch, daß das Bügeleisen erwärmt wird, so daß sich beim Auftrag des Reinigungsmittels dieses durch die Sohle des Bügeleisens erwärmt. Selbstverständlich ist es aber auch denkbar, daß das Reinigungsmittel auf die kalte Sohle des Bügeleisens aufgetragen und daher nicht erwärmt wird.

Das Reinigungsmittel ist als Spray, als Schaum oder als Gel auf die Sohle des Bügeleisens aufbringbar.

Das erfindungsgemäße Reinigungsmittel ist für die Verwendung zur Reinigung der Sohle eines Bügeleisens gedacht.

## Patentansprüche

1. Flüssiges Reinigungsmittel für die Sohle eines Bügeleisens,
wobei das Reinigungsmittel als Spray, als Schaum oder als Gel auf die Sohle des Bügeleisens auftragbar ist,
mit einer in einer wässrigen Lösung zu 0,5 bis 50 Gew.-%, insbesondere 0,5 bis 15 Gew.-%, insbesondere etwa 3 Gew.-% vorliegenden Base,
mit einem Korrosionsinhibitor in einer Konzentration von bis zu 10 Gew.-%, insbesondere etwa 3 Gew.-%,
mit einem Dispergator in einer Konzentration von bis zu 10 Gew.-%, insbesondere etwa 2 Gew.%,
mit einem Tensid in einer Konzentration von bis zu 20 Gew.-%, insbesondere 2 bis 3 Gew.-%, sowie
mit Calciumcarbonat und/oder Calciumbicarbonat in einer Konzentration von bis zu 15 Gew.-%, insbesondere etwa 5 Gew.-%.

2. Reinigungsmittel nach dem vorhergehenden Anspruch,
**dadurch gekennzeichnet,**
**daß** die Base NaOH oder KOH ist.

3. Reinigungsmittel nach einem der vorhergehenden Ansprüche,
**dadurch gekennzeichnet,**
**daß** das Reinigungsmittel erwärmt auftragbar ist.

## Claims

1. Liquid cleaning agent for the sole of an iron, wherein the cleaning agent can be applied as a spray, as a foam or as a gel to the sole of the iron, with a base which is present at 0.5 to 50 % by weight, in particular 0.5 to 15 % by weight, in particular about 3 % by weight in an aqueous solution, with a corrosion inhibitor in a concentration of up to 10 % by weight, in particular about 3 % by weight, with a dispersant in a concentration of up to 10 % by weight, in particular about 2 % by weight, with a surfactant in a concentration of up to 20 % by weight, in particular 2 to 3 % by weight, and with calcium carbonate and/or calcium bicarbonate in a concentration of up to 15 % by weight, in particular about 5 % by weight.

2. Cleaning agent according to the preceding claim, **characterised in that** the base is NaOH or KOH.

3. Cleaning agent according to any one of the preceding claims, **characterised in that** the cleaning agent can be applied heated.

## Revendications

1. Agent nettoyant liquide pour la semelle d'un fer à repasser,
dans lequel l'agent nettoyant peut être appliqué en tant que spray, mousse ou gel sur la semelle du fer à repasser,
comportant une base qui se présente en solution aqueuse entre 0,5 et 50 % en poids, en particulier entre 0,5 et 15 % en poids, en particulier environ 3 % en poids,
comportant un inhibiteur de corrosion dans une concentration allant jusqu'à 10 % en poids, en particulier égale à environ 3 % en poids,
comportant un dispersant dans une concentration allant jusqu'à 10 % en poids, en particulier égale à 2 % en poids,
comportant un tensioactif dans une concentration allant jusqu'à 20 % en poids, en particulier comprise entre 2 et 3 % en poids, ainsi que
comportant du carbonate de calcium et/ou du bicarbonate de calcium dans une concentration allant jusqu'à 15 % en poids, en particulier égale à environ 5 % en poids.

2. Agent nettoyant selon la revendication précédente, **caractérisé en ce que** la base est NaOH ou KOH.

3. Agent nettoyant selon l'une des revendications précédentes, **caractérisé en ce que** l'agent nettoyant peut être appliqué à l'état chauffé.
